# EUROPÄISCHE PATENTSCHRIFT

(11) **EP 0 888 992 B1**
(45) Veröffentlichungstag und Bekanntmachung des Hinweises auf die Patenterteilung: **04.09.2002**
(21) Anmeldenummer: 98110529.9
(22) Anmeldetag: 09.06.1998
(51) Int. Cl.: B65H 11/00, B65H 5/22

(54) **Anlegetisch zum taktmässigen Fördern von Bogen zu einer Bogen verarbeitenden Maschine**
Feed table for the stepwise feeding of sheets to a sheet processing machine
Table de marge pour l'alimentation cadencée de feuilles dans une machine à traiter des feuilles

(30) Priorität: 01.07.1997 DE 19728056
(43) Veröffentlichungstag der Anmeldung: 07.01.1999
(73) Patentinhaber: MAN Roland Druckmaschinen AG, 63075 Offenbach (DE)
(72) Erfinder: Demand, Thomas, 35578 Wetzlar (DE); Bauer, Gerd, 63533 Mainhausen (DE)

(56) Entgegenhaltungen:
- EP-A- 0 453 790
- EP-A- 0 776 846
- DE-A- 4 442 629
- GB-A- 2 289 042
- US-A- 3 827 548
- US-A- 4 645 069

## Beschreibung

Die Erfindung bezieht sich auf einen Anlegetisch zum taktmäßigen Fördern von Bogen zu einer Bogen verarbeitenden Maschine nach den gattungsbildenden merkmalen des Anspruchs 1.

Bei derartigen bekannten Anlegetischen kann es aus verschiedenen Gründen bei einer Unterdruckbeaufschlagung zu einem Unterdruckverlust führen, wenn ein Teil der Saugöffnungen der Saugbänder während des Betriebs des Anlegetischs nicht durch die geförderten Bogen abgedeckt und damit verschlossen werden. Dies ist z.B. der Fall, wenn die geförderten Bogen eine geringere Breite haben, als es der Abstand zwischen den äußeren Saugbändern ist. Dabei kann es sich sowohl um Förderung im Schuppenstrom als auch um Einzelbogenförderung handeln.

Bei Einzelbogenförderung kommt es weiterhin zu einem Unterdruckverlust in den Bereichen zwischen den Bogen, in denen die Saugöffnungen der Saugbänder offenliegen.

Ein hoher Unterdruckverlust tritt auch bei Förderung eines einzelnen Bogens durch die vor und hinter dem Bogen offenen Saugöffnungen auf. Der gleiche ungünstige Effekt tritt bei dem ersten und dem letzten Bogen eines Schuppenstroms auf.

Diese Unterdruckverluste führen zu einer Reduzierung der Kraft, mit der die Bogen an den Saugbändern gehalten werden, die so gering werden kann, daß die Bogen nicht mehr verschiebungsfrei auf den Saugbändern gehalten werden.

Darüberhinaus ist die Haltekraft unterschiedlich groß abhängig von dem Umfang der Abdeckung der Saugöffnungen durch die Bogen.

Aus der EP-0-776-846 A2 ist eine Vorrichtung gemäß dem Oberbegriff des Anspruchs 1 zur Förderung von Bogen bekannt. Diese Vorrichtung weist eine Reihe von Saugkammern mit Öffnungen an ihrer Oberseite auf, die über die ganze Breite eines Fördertisches ragend hintereinander angeordnet sind. Jeder Saugkasten ist mit einer Luftversorgung verbunden, die über Schaltventile von einem gemeinsamen Lufterzeuger bedient werden. Die Saugkästen können unterschiedlich mit Luft versorgt werden, wobei sie parallel zueinander an die gleiche gemeinsame Lufterzeugungsanlage angeschlossen sind.

In der EP-0-453-790 A1 wird eine Vorrichtung zum Fördern von Druckbogen beschrieben. Diese weist einen Fördertisch für eine Bogen verarbeitende Maschine auf, von dem taktmäßig Bogen an die Bogen verarbeitende Maschine abgeliefert werden. Der Fördertisch weist in einer Ausführungsform zwei in Bogenlaufrichtung hintereinander angeordnete Saugkammern auf, die über die Breite des Fördertisches reichen und an ihrer Oberseite Öffnungen zur Versorgung von Saugbändern mit Saugluft aufweisen. Jede Saugkammer ist mit ein in einem eigenen Lufterzeuger verbunden. Die Länge der Saugkammern überstreicht dabei einen großen Förderbereich und die ganze Tischbreite.

Aus der US PS 4 645 069 ist ein Vakuum-Saugtransporteur bekannt. Er weist einen über die Länge eines Fördertisches reichenden Förderbereich auf. Der Förderbereich ist mit einzelnen Saugkammern versehen, über die ein mit Saugöffnungen versehenes Saugband geführt wird. Alle Saugkammern sind parallel zueinander an eine gemeinsame Luftversorgung angeschlossen und können über Steuereinrichtungen unterschiedlich mit Saugluft versorgt werden.

Aufgabe der Erfindung ist es daher einen Anlegetisch der eingangs genannten Art zu schaffen, durch den die Bogen an jeder Stelle des Anlegetischs mit der jeweils optimalen Haltekraft auf den Saugbändern gehalten werden.

Diese Aufgabe wird erfindungsgemäß mit den kennzeichnenden Merkmalen des Anspruchs 1 gelöst.

Diese Ausbildung ermöglicht es die Haltekraft, mit der die Bogen auf den Saugbändern gehalten werden an jeder Stelle des Anlegetischs auf ein Optimum einzustellen. Dabei können nach einem Bereich hoher erforderlicher Haltekraft, in dem eine Unterdruckbeaufschlagung erfolgt, zum plötzlichen Erreichen einer geringen Haltekraft nach Beaufschlagungsbereichen mit hoher Unterdruckbeaufschlagung Beaufschlagungsbereiche mit geringer Unterdruckbeaufschlagung oder sogar mit Druckbeaufschlagung folgen. Dies ist z.B. im Endbereich des Anlegetischs von Vorteil, in dem eine Seitenausrichtung erfolgen soll, die ein Verschieben der auzurichtenden Bogen erfordert, während die unmittelbar folgenden Bogen noch unverschiebbar auf den Saugbändern gehalten werden müssen.

Auch eine Variation der Druck- und/oder Unterdruckbeaufschlagung in Abhängigkeit der Bogenqualität der jeweils verarbeiteten Bogen ist möglich. So benötigen leichte Bogen eine andere Haltekraft als Bogen grösserer Steifigkeit. Auch ist bei Bogen großer Luftdurchlässigkeit ein anderes Unterdruckniveau sinnvoll als bei Bogen geringer Luftdurchlässigkeit.

Ungewollte Unterdruckverluste bei dem ersten und dem letzten Bogen werden durch die erfindungsgemäße Ausbildung ebenfalls vermieden, da kein Kurzschluß der aktiven Beaufschlagungsbereiche zur Atmosphäre erfolgt.

Die Druck- und/oder Unterdruckbeaufschlagung der Beaufschlagungsbereiche kann in Abhängigkeit ihrer Abdeckung durch geförderte Bogen ansteuerbar sein, sodaß Unterdruck- oder Druckverluste durch Kurzschluß mit der Atmosphäre und damit eine Veränderung der Haltekraft der Bogen auf den Saugbändern vermieden wird.

Darüberhinaus wird die für die Erzeugung des Drucks oder des Unterdrucks aufzubringende Energie auf das mindest erforderliche Maß reduziert.

Verändern sich durch die Förderbewegung der Bogen die von den Bogen abgedeckten und nicht abgedeckten Beaufschlagungsbereiche, so kann eine permanent sich ändernde Ansteuerung der Beaufschlagung der Beaufschlagungsbereiche erfolgen, sodaß immer nur die gerade von einem Bogen abgedeckten Beaufschlagungsbereiche mit Druckoder Unterdruck beaufschlagt werden. Dies ist z.B. auch am Anfang und am Ende eines Bogenstromes von Vorteil.

Die Beaufschlagungsbereiche können mit einem Druckund/oder Unterdruck unterschiedlichen Druckniveaus beaufschlagbar ansteuerbar sein.

Um bei Förderung im Schuppenstrom jeden Bogen an jeder Stelle des Transportwegs mit seiner optimalen Haltekraft auf den Saugbändern zu halten, sind die Beaufschlagungsbereiche mit einem etwa einem Schuppenabstand eines zu fördernden Schuppenstroms von Bogen entsprechenden Abstand angeordnet .

Will man dabei in Schuppenströmen unterschiedlichen Schuppenabstands fördern können, so können die Beaufschlagungsbereiche mit einem etwa einem geringst möglichen Schuppenabstand eines zu fördernden Schuppenstroms entsprechenden Abstand von Bogen angeordnet sein.

Natürlich ist es durch die erfindungsgemäße Ausbildung grundsätzlich möglich sowohl im Schuppenstrom als auch im Einzelbogenstrom zu fördern.

Um die einzelnen Beaufschlagungsbereiche exakt und rasch wechseln ansteuern zu können, ist jedem Beaufschlagungsbereich ein Druck- und/oder Unterdruckerzeuger zugeordnet . Damit wird auch das Volumen, welches unter Unterdurck- oder Druck gesetzt werden soll, gering gehalten und somit der Druck- oder Unterdruck schnell auf- bzw. abbaubar.

Die erfindungsgemäße Ausgestaltung der Beaufschlagungsbereiche besteht darin, daß die Beaufschlagungsbereiche durch unter der Tischoberfläche angeordnete druck- und/oder unterdruckbeaufschlagbare Kammern gebildet sind, die über Durchlässe in der Tischoberfläche mit der Unterseite der Saugbänder verbunden sind.

Dabei kann jedem Beaufschlagungsbereich ein separat ansteuerbarer Ventilator zur Druck- und/oder Unterdruckbeaufschlagung zugeordnet sein.

Ein Ausführungsbeispiel der Erfindung ist in der Zeichnung dargestellt und wird im folgenden näher beschrieben. Es zeigen
- Figur 1: eine Seitenansicht eines Anlegetischs
- Figur 2: eine Draufsicht eines Teils des Anlegetischs nach Figur 1.

Der in den Figuren dargestellte Anlegetisch weist eine Tischoberfläche 1 auf, über die in Förderrichtung 2 sich erstreckend und im Abstand zueinander Saugbänder 3 geführt sind, von denen eines dargestellt ist.

Die Saugbänder 3 sind als endlose Saugbänder 3 ausgebildet und umschließen derart den Anlegetisch, daß sie über erste Umlenkrollen 4 an der Zufuhrseite und der Abgabeseite des Anlegetischs zu dessen der Tischoberfläche 1 abgewandten Unterseite geführt sind und dort über weitere zufuhrseitig und abgabeseitig angeordnete Rollen 5 laufen.

Umlenkrollen 4 und Rollen 5 sind um quer zur Förderrichtung 2 sich erstreckende Achsen drehbar, wobei die abgabeseitigen Umlenkrollen 4 drehbar antreibbar sind und für eine Bewegung der auf der Tischoberfläche 1 aufliegenden Saugbänder 3 in Förderrichtung 2 sorgen. Auf der Unterseite der Tischoberfläche 1 sind im Bereich unter den Saugbändern 3 eine Vielzahl Kammern 6 in Förderrichtung 2 hintereinander angeordnet, die über Durchlässe 7 in der Tischoberfläche 1 mit der Unterseite der Saugbänder 3 verbunden sind. Die Durchlässe 7 bilden dabei Beaufschlagungsbereiche.

Die Kammern 6 sind unmittelbar aneinandergereiht, wobei die Durchlässe 7 einen Abstand zueinander besitzen, der etwa einem geringst möglichen Schuppenabstand eines zu fördernden Schuppenstroms von Bogen entspricht.

In jeder Kammer 6 ist ein Ventilator 8 angeordnet, der reversierbar antreibbar ist und je nach Drehrichtung einen Druck oder einen Unterdruck in der Kammer 6 erzeugt. Über eine Ansteuerung der Ventilatoren 8 mit höherer oder niedrigerer Drehzahl kann ein unterschiedliches Druckniveau in den Kammern 6 erzeugt werden.

Eine andere Möglichkeit zur Erzeugung eines unterschiedlichen Druckniveaus in der Kammer besteht darin, daß die Kammer eine nach außen führende öffnung aufweist, deren Durchgangsquerschnitt variabel zwischen völlig geschlossen und vollständig geöffnet einstellbar ist. Durch den Kurzschluß zur Außenluft ist trotz konstanter Drehzahl der Ventilatoren eine Einstellung des Druckniveaus in den Kammern möglich.

Da jeder Ventilator 8 bei dem dargestellten Ausführungsbeispiel separat ansteuerbar ist, ist in jeder Kammer 6 separat ein Druck oder Unterdruck erzeugbar.

Durch durchgehende Saugöffnungen 9 in den Saugbändern 3, die über die ganze Länge der Saugbänder 3 ausgebildet sind, wird der in den Kammern 6 erzeugte Druck oder Unterdruck auf die Oberseite der Saugbänder 6 geführt und dient dort zum Erfassen und Halten der zu fördernden Bogen auf den Saugbändern.

### Bezugszeichen

- 1: Tischoberfläche
- 2: Förderrichtung
- 3: Saugbänder
- 4: Umlenkrollen
- 5: Rollen
- 6: Kammern
- 7: Durchlässe
- 8: Ventilator
- 9: Saugöffnungen

## Patentansprüche

1. Anlegetisch zum taktmäßigen Fördern von Bogen zu einer bogenverarbeitenden Maschine mit einer Tischoberfläche (1), über die mehrere im Abstand zueinander angeordnete, sich in Förderrichtung erstreckende, die Bogen transportierende Saugbänder (3) in Förderrichtung bewegbar antreibbar geführt sind, wobei
- die Saugbänder (3) endlos ausgebildet sind und den Anlegetisch über im Übernahme- und Übergabebereich angeordnete Umlenkrollen (4) umschließen, sowie über ihre ganze Länge verteilt mit durchgehenden Saugöffnungen (9) versehen sind,
wobei die Unterseite der Saugbänder unterdruckbeaufschlagbar ist, und wobei unter den Saugbändern (3) in Förderrichtung (2) hintereinander eine Vielzahl druck- und/oder unterdruckbeaufschlagbare Beaufschlagungsbereiche angeordnet sind, deren Druckund/oder Unterdruckbeaufschlagung separat voneinander ansteuerbar ist,
**dadurch gekennzeichnet, daß**
- jedem Beaufschlagungsbereich ein Druck- und/oder Unterdruckerzeuger zugeordnet ist,
- jeder Beaufschlagungsbereich durch eine unter der Tischoberfläche (1) angeordnete druck- und/oder unterdruckbeaufschlagbare Kammer (6) gebildet ist, die über einen Durchlaß (7) in der Tischoberfläche (1) mit der Unterseite von nur einem Saugband (3) verbunden ist, und
- die Beaufschlagungsbereiche mit einem etwa einem Schuppenabstand eines zu fördernden Schuppenstroms von Bogen entsprechenden Abstand angeordnet sind.

2. Anlegetisch nach Anspruch 1,
**dadurch gekennzeichnet,**
**dass** die Druck- und/oder Unterdruckbeaufschlagung der Beaufschlagungsbereiche in Abhängigkeit ihrer Abdeckung durch geförderte Bogen ansteuerbar ist.

3. Anlegetisch nach einem der vorhergehenden Ansprüche,
**dadurch gekennzeichnet,**
**dass** die Beaufschlagungbereiche mit einem Druck- und/oder Unterdruck unterschiedlichen Druckniveaus beaufschlagbar ansteuerbar sind.

4. Anlegetisch nach einem der vorhergehenden Ansprüche,
**dadurch gekennzeichnet,**
**dass** die Beaufschlagungsbereiche mit einem etwa einem geringst möglichen Schuppenabstand eines zu fördernden Schuppenstroms von Bogen entsprechenden Abstand angeordnet sind.

5. Anlegetisch nach einem der vorhergehenden Ansprüche, **dadurch gekennzeichnet, daß** der jedem Beaufschlagungsbereich zugeordnete Druck- und/oder Unterdruckerzeuger ein separat ansteuerbarer Ventilator (8) ist.

6. Anlegetisch nach einem der vorhergehenden Ansprüche, **dadurch gekennzeichnet, daß** jede Kammer (6) eine nach außen führende Öffnung aufweist, deren Durchgangsquerschnitt variabel zwischen völlig geschlossen und vollständig geöffnet einstellbar ist.

## Claims

1. Feeder table for stepwise feeding of sheets to a sheet processing machine with a table surface (1) over which are guided the several suction belts (3) transporting the sheets arranged at a distance from one another and extending in the feed direction, movably drivable in the feed direction, wherein
- the suction belts (3) are constructed endlessly and surround the feed table via turnround rollers (4) arranged in the takeover and transfer region, as well as being provided distributed over their entire length with throughgoing suction openings (9), wherein the underside of the suction belts can be subjected to reduced pressure and wherein below the suction belts (3) arranged in the feed direction (2) one behind the other are a plurality of pressure and/or reduced pressure subjectable subjection regions, the subjection to pressure or reduced pressure of which is controllable separately one from another, **characterised in that**
- each subjection region is fitted with a generator of pressure and/or reduced pressure
- each subjection region is formed by a chamber (6) which can be subjected to pressure and/or reduced pressure arranged under the table surface (1), which is connected via a passage (7) in the table surface (1) with the underside of only one suction belt (3), and
- the subjection regions are arranged with a distance substantially corresponding to the shingling distance of a shingled stream of sheets to be fed.

2. Feed table according to Claim 1, **characterised in that** the subjection to pressure and/or reduced pressure of the subjection regions is controllable in dependence on their coverage by fed sheets.

3. Feed table according to one of the preceding Claims, **characterised in that** the subjection regions can be controlled with a pressure and/or reduced pressure of differing pressure levels.

4. Feed table according to one of the preceding Claims, **characterised in that** the subjection regions are arranged with approximately the smallest possible shingling distance at a distance corresponding to a shingled stream of sheets to be fed.

5. Feed table according to one of the preceding Claims, **characterised in that** the generator of pressure and/or reduced pressure fitted to each subjection region is a separately controllable fan (8).

6. Feed table according to one of the preceding Claims, **characterised in that** each chamber (6) has an opening leading to the outside, the passage cross-section of which is adjustable variably between wholly closed and wholly open.

## Revendications

1. Table de marge pour le transport cadencé de feuilles vers une machine à traiter des feuilles, avec une surface de table (1), par l'intermédiaire de laquelle plusieurs tapis aspirants (3) disposés à distance l'un par rapport à l'autre, s'étendant dans le sens de transport et transportant les feuilles, sont guidés en pouvant être entraînés de manière mobile dans le sens de transport,
- les tapis aspirants (3) étant conçus en continu et entourant la table de marge par l'intermédiaire de galets de renvoi (4) disposés dans la zone de reprise et de transfert et étant munis d'orifices d'aspiration traversants, répartis sur toute leur longueur,
- la face inférieure des tapis aspirants pouvant être soumise à une dépression et une pluralité de secteurs d'application pouvant être soumis à une pression et/ou à une dépression étant disposés les uns derrière les autres sous les tapis aspirants (3), dans le sens de transport (2), leur soumission à une pression et/ou à une dépression pouvant être commandée de manière séparée l'une de l'autre,
**caractérisée en ce que**:
- un générateur de pression et/ou de dépression est associé à chaque secteur d'application,
- chaque secteur d'application est formé par une chambre (6) pouvant être soumise à une pression et/ou à une dépression, disposée sous la surface de la table (1), et reliée avec la face inférieure d'un tapis aspirant (3) seulement, par l'intermédiaire d'un passage (7) dans la surface de la table (1), et
- les secteurs d'application sont disposés à une distance correspondant environ à une distance de nappes d'un flux par nappes de feuilles à transporter.

2. Table de marge selon la revendication 1,
**caractérisée en ce que** l'application de pression et/ou de dépression dans les secteurs d'application peut être commandée en fonction de leur recouvrement par des feuilles transportées.

3. Table de marge selon l'une quelconque des revendications précédentes,
**caractérisée en ce que** les secteurs d'application peuvent être commandés par application d'une pression et/ou d'une dépression avec différents niveaux de pression.

4. Table de marge selon l'une quelconque des revendications précédentes,
**caractérisée en ce que** les secteurs d'application sont disposés à une distance correspondant à une distance de nappes la plus faible possible, d'un flux par nappes de feuilles à transporter.

5. Table de marge selon l'une quelconque des revendications précédentes,
**caractérisée en ce que** le générateur de pression et/ou de dépression associé à chaque secteur d'application est un ventilateur (8) qui peut être commandé de manière séparée.

6. Table de marge selon l'une quelconque des revendications précédentes,
**caractérisée en ce que** chaque chambre (6) présente un orifice conduisant vers l'extérieur, dont la section de passage peut être réglée de manière variable, entre entièrement fermée et entièrement ouverte.
